# EUROPÄISCHE PATENTSCHRIFT

(11) **EP 0 115 279 B1**
(45) Veröffentlichungstag und Bekanntmachung des Hinweises auf die Patenterteilung: **02.04.1986**
(21) Anmeldenummer: 84100221.5
(22) Anmeldetag: 11.01.1984
(51) Int. Cl.: E04C 1/42

(54) **Verlege- und Wandanschlusssystem für mit einer massgenauen Umrahmung aus Kunststoff versehene Glasbausteine**
System for laying and connecting a wall of glass bricks provided with a dimensionally accurate plastic frame
Système de pose et de raccordement à une paroi de blocs de verre pourvus d'un encadrement aux dimensions précises en matière synthétique

(30) Priorität: 26.01.1983 DE 3302453
(43) Veröffentlichungstag der Anmeldung: 08.08.1984
(73) Patentinhaber: VEGLA Vereinigte Glaswerke GmbH, D-52066 Aachen (DE)
(72) Erfinder: Wefels, Peter, Dipl.-Ing., D-4660 Gelsenkirchen-Buer (DE); Gubelius, Heinz-G., Dipl.-Ing., D-4300 Essen (DE); Moggert, Johannes, D-2430 Neustadt/Holstein (DE); Regnitter, Hans, D-4660 Gelsenkirchen-Buer (DE)
(74) Vertreter: Biermann, Wilhelm, Dr.-Ing.

## Beschreibung

Die Erfindung betrifft ein Verfahren zum Verlegen von mit einer massgenauen Umrahmung aus einem Kunststoff versehenen Glasbausteinen innerhalb einer Maueröffnung. Sie umfasst ferner einen nach diesem Verfahren in eine Maueröffnung eingesetzten Wandteil aus mit massgenauen Umrahmungen aus Kunststoff versehenen Glasbausteinen sowie ein für die Durchführung des Verfahrens besonders geeignetes, aus Profilstäben und Profilstababschnitten bestehendes Montagesystem.

Glasbausteine mit einer massgenauen Umrahmung aus Kunststoff sind z. B. aus der DE-A Nr. 2263127 grundsätzlich bekannt. Beim Verlegen dieser bekannten Glasbausteine, d. h. beim Aufbau eines Wandteils aus diesen Glasbausteinen, werden diese unter Zwischenschaltung eines Klebers an den Umfangsflächen miteinander verklebt. Dabei sorgt der Kleber sowohl für den Zusammenhalt der Glasbausteine als auch für die gegenseitige Abdichtung.

Es sind jedoch auch bereits Glasbausteine mit einer massgenauen Umrahmung aus Kunststoff vorgeschlagen worden, die dank einer besonderen Ausgestaltung ihrer Umfangsflächen und dank der besonderen Eigenschaften des die Umrahmung bildenden Kunststoffs ohne Zwischenschaltung einer Kleberschicht verlegt werden können (DE-A Nr.3233470).

Es ist auch bekannt, ein Wandelement zwischen starren Flächen mittels Keilen zu halten (GB-A Nr. 1190086)

Insbesondere in solchen Fällen, in denen aus derartigen Glasbausteinen bestehende Wandteile eine hohe mechanische Festigkeit aufweisen sollen, oder eine besonders hohe Dichtigkeit in den Stossfugen erwünscht ist, d. h. wenn derartige Glasbausteine in Aussenwänden eingesetzt werden sollen, reichen die bekannten Methoden zum Verlegen solcher Glasbausteine nicht aus.

Der Erfindung liegt demgernäss die Aufgabe zugrunde, ein Verfahren zum Verlegen solcher Glasbausteine zu schaffen, das es erlaubt, Wandteile mit hoher mechanischer Belastbarkeit und hoher Dichtigkeit gegenüber Wasser und Feuchtigkeit zu erstellen, die auch den an Aussenwände gestellten Bedingungen genügen. Das erfindungsgemässe Verfahren soll insbesondere das Verlegen der Glasbausteine mit einem gezielten Anpressdruck innerhalb der Glasbausteinreihen erlauben.

Das Verfahren nach der Erfindung zeichnet sich dadurch aus, dass nach dem Zusammensetzen einer Reihe von Glasbausteinen wenigstens auf einer Seite der Steinreihe zwischen dem äussersten Glasbaustein und dem angrenzenden Mauerwerk ein die Höhe eines umrahmten Glasbausteins aufweisender Keil seitlich gegen die Umrahmung des Glasbausteins gestellt und durch Eintreiben eines mit diesem Keil zusammenwirkenden zweiten Keils zwischen den Keil und das Mauerwerk die Glasbausteine innerhalb dieser Steinreihe zusammengepresst werden.

Das verwendete Keilpaar besteht in Weiterbildung der Erfindung aus einem Material, das höchstens dieselbe Druckfestigkeit aufweist wie der die Umrahmung der Glasbausteine bildende Kunststoff. Vorzugsweise wird für diese Kraftkeile ein Material verwendet, das eine geringere Druckfestigkeit aufweist als der die Umrahmung der Glasbausteine bildende Kunststoff. Statt dessen können die Kraftkeile selbst auch aus einem Werkstoff mit einer im Vergleich zu der Druckfestigkeit der Umrahmung höheren Druckfestigkeit bestehen, und zwischen den Kraftkeilen und den angrenzenden Glasbausteinen Zwischenkörper mit einer im Vergleich zu der Druckfestigkeit der Umrahmung geringeren Druckfestigkeit zwischengeschaltet werden.

Durch die erfindungsgemässen Massnahmen lassen sich Glasbausteinwände mit einem gezielten Anpressdruck der Glasbausteine untereinander verlegen. Dabei wird es durch die Verwendung von Keilpaaren zur Erzeugung des gewünschten Anpressdruckes möglich, auch unterschiedliche seitliche Abstände zu der angrenzenden Wand der Maueröffnung zu überbrücken. In den meisten Fällen genügt es dabei, lediglich die horizontalen Steinreihen auf diese Weise unter Vorspannung zu verlegen, während der erforderliche Anpressdruck innerhalb der vertikalen Steinreihen durch das Eigengewicht der Glasbausteine gegeben ist. Ggf. lässt sich jedoch eine zusätzliche Anpressung auch in senkrechter Richtung auf die erfindungsgemässe Weise erreichen.

Zweckmässige Ausgestaltungen der Erfindung und die damit erreichten Vorteile ergeben sich aus den Patentansprüchen und aus der Beschreibung des Verlegesystems und verschiedener Ausführungsbeispiele anhand der Zeichnungen.

Von den Zeichnungen zeigt
Fig.1 einen für die Anwendung des erfindungsgemässen Verlegesystems besonders geeigneten Glasbaustein;
Fig. 2 eine Schnittdarstellung im Randbereich zweier, miteinander zu verbindender Glasbausteine entsprechend Fig. 1 ;
Fig. 3 einen erfindungsgemässen aufgebauten Wandteil in einer teilweise im Schnitt gezeigten Gesamtansicht;
Fig. 4 einen horizontalen Querschnittdurch eine erfindungsgemäss verlegte Glasbausteinwand entsprechend der Linie IV-IV in Fig. 3;
Fig. 5 einen vertikalen Querschnitt durch eine erfindungsgemäss verlegte Glasbausteinwand entsprechend der Linie V-V in Fig. 3;
Fig. 6 eine zweiteAusführungsform eines Profilsystems für einen Wandanschluss gemäss der Erfindung;
Fig. 7 eine weitere Ausführungsform eines Systems zusammenwirkender Profile für einen erfindungsgemässen Wandanschluss;
Fig. 8 eine Ausführungsform eines Systems zusammenwirkender Profile zur Überbrückung eines grösseren Zwischenraums bei einem Wandanschluss;
Fig. 9 einen seitlichen Profilabschnitt in perspektivischer Darstellung, und
Fig. 10 einen senkrechten Schnitt durch eine erfindungsgemäss verlegte Glasbausteinwand mit besonderen Anschlussprofilen für den unteren und den oberen Wandanschluss.

Anhand der Fig. 1 und 2 wird ein mit einer Umrahmung 3 aus einem Kunststoff-Integralschaum versehener Glasbaustein im einzelnen beschrieben, für den das erfindungsgemässe Verlege- und Wandanschlusssystem besonders geeignet ist. Der eigentliche Glaskörper 1 des Glasbausteins besteht aus zwei Halbsteinen 1 a und 1 b, die unter Bildung einer Schweissnaht 2 miteinander verschweisst sind Anstelle von geschweissten Glasbausteinen können selbstverständlich auch nach anderen Verfahren hergestellte Glasbausteine mit einer Umrahmung 3 versehen sein. Es ist sogar möglich, statt eines vollständigen Glasbausteines zwei noch nicht miteinander verbundene Halbsteine zu verwenden und diese in der richtigen Position zueinander mit der Umrahmung zu versehen, die dann auch noch die Aufgabe hat, für die feste Verbindung und die Abdichtung des zusammengesetzten Glasbausteins zu sorgen.

Die Umrahmung 3 ist als geschlossener massgenauer Rahmen auf der gesamten Umfangsfläche des Glaskörpers 1 angeordnet. Die Aussenabmessungen der Umrahmung 3 haben enge Masstoleranzen, so dass die miteinander zusammenwirkenden Flächen sich dicht gegeneinander legen, und die Verbindungsvorsprünge bzw. -vertiefungen nach dem Zusammenstecken einen festen Sitz gewährleisten.

Die Herstellung der Umrahmung 3 erfolgt in an sich bekannter Weise nach dem sogenannten Reaktions-Schaum-Giessverfahren, das auch als RIM-Verfahren (Reaction-Injection-Molding) bekannt ist. Dabei wird der Kunststoff in flüssiger Form innerhalb eines entsprechend gestalteten Formwerkzeugs auf die Umfangsfläche des Glaskörpers 1 aufgespritzt. Der Kunststoff härtet in dem Formwerkzeug aus, so dass dem Formwerkzeug der fertig umrahmte Glasbaustein entnommen wird.

Die Umrahmung 3 weist eine dichte und dauerhafte Verbindung mit der Glasoberfläche auf. Insbesondere unter dem Gesichtspunkt der im allgemeinen stark unterschiedlichen Wärmeausdehnungskoeffizienten von Glas- und Kunststoff kommt der Verbindung des Kunststoffs mit der Glasoberfläche eine besondere Bedeutung zu. Zur Erhöhung der Haftung des Kunststoffs an der Glasoberfläche werden deshalb auf den jeweiligen Kunststoff abgestimmte Haftverbesserer oder Primer angewendet, die vor dem Einlegen des Glaskörpers in das Formwerkzeug auf die Umfangsfläche des Glaskörpers aufgebracht werden. Solche Haftverbesserer sind handelsüblich und werden entsprechend dem für die Umrahmung verwendeten Kunststoff ausgewählt.

Zur weiteren Haftverbesserung der Umrahmung 3 auf dem Glaskörper 1 ist die Umfangsfläche 4 derart aufgerauht bzw. mit einer Struktur 9 versehen, dass die mit dem Kunststoff der Umrahmung in Kontakt stehende Oberfläche etwa dreimal grösser ist als im glatten Zustand. Diese gezielte Vergrösserung der Glasoberfläche wird durch entsprechende Gestaltung der Formwände der Pressformen erreicht, mit denen die Halbsteine 1a, 1 b gepresst werden. Eine ausreichende Vergrösserung der Glasoberfläche lässt sich durch eine Riffelung, Nörpelung oder sonstige Aufrauhung der Wand der Pressform erreichen.

Die Umrahmung 3 weist eine zentrale ebene Begrenzungsfläche 5, seitliche Dichtvorsprünge 6, Verbindungsvorsprünge 10 und Verbindungsausnehmungen 12 auf.

Die Dichtvorsprünge 6 bilden jeweils zwei ebene Dichtflächen 7, die durch eine nutförmige Vertiefung 8 voneinander getrennt sind. Jede Dichtfläche 7 hat eine Breite B von etwa 3 bis 4 mm, und die nutförmige Vertiefung 8 hat eine Breite b von 1 bis 3 mm, vorzugsweise von etwa 2 mm. Durch diese Gestaltung der Dichtvorsprünge wird eine einer Labyrinthdichtung ähnliche Dichtung mit besonders günstigen Dichteigenschaften geschaffen. Die nutförmigen Vertiefungen 8 der nebeneinander angeordneten Glasbausteine in einem aus diesen Glasbausteinen aufgebauten Wandteil stehen miteinander in Verbindung, und die senkrecht verlaufenden nutförmigen Vertiefungen 8 bilden gewissermassen rinnenartige Hohlräume, durch die ggf. durch die erste Dichtfläche eingedrungenes Wasser ablaufen kann.

Falls ganz besonders hohe Anforderungen an die Dichtigkeit der Glasbausteinwand gestellt werden, wie es beispielsweise der Fall ist, wenn ein Druckunterschied zwischen den durch die Glasbausteinwand voneinander getrennten Räumen besteht, kann es sich empfehlen, zur zusätzlichen Sicherung in eine der nutförmigen Vertiefungen 8 eine elastische Dichtschnur 16 einzulegen. Hierfür lassen sich beispielsweise im Handel erhältliche Dichtschnüre aus Butylkautschuk verwenden.

Die Verbindungsvorsprünge 10 haben die Form von Kreiszylindern. Ihr Durchmesser d beträgt etwa 40 mm bei einer Gesamtdicke D des Glasbausteins von 80 mm. Die hohlzylinderförmigen Vertiefungen 12 haben entsprechende Abmessungen.

Bezogen auf die ebene Begrenzungsfläche 5 haben die Dichtvorsprünge 6 eine Höhe H von beispielsweise 0,6 mm. Beim Zusammenfügen der Glasbausteine entsteht dadurch zwischen den ebenen Begrenzungsflächen 5 ein Hohlraum mit einer Höhe von 1,2 mm. Dieser Hohlraum dient für die Einlage von Armierungsbändern 14. Die Armierungsbänder 14 weisen in den durch die Vorsprünge 10 bzw. Vertiefungen 12 vorgegebenen Abständen gestanzte Löcher 15 auf und bestehen aus einem 1 mm dicken Metallband. Je nach den statischen Anforderungen, die an das Wandteil gestellt werden, können die Armierungsbänder 14 aus einem hierfür geeigneten Metall bestehen, z. B. aus Aluminium bei geringen statischen Anforderungen, oder aus Edelstahl bei hohen statischen Anforderungen.

Zwischen den Armierungsbändern 14 und den ebenen Begrenzungsflächen 5 besteht unter den genannten Bedingungen ein Spiel von 0,2 mm. Um dieses Mass können sich die Dichtvorsprünge 6 im Extremfall zusammendrücken, wodurch die Abdichtung weiter verbessert wird.

Die Umrahmung 3 besteht aus einem Integralschaumstoff, d. h. einem Kunststoff mit einer ungeschäumten Deckschicht und einem geschäumten Kern. Besonders geeignet ist z. B. ein harter Polyurethan-Integralschaumstoff mit einer formgeschäumten Rohdichte von 400 bis 700 kgjm³, einem Biege-E-Modul nach DIN 53423 von 950 bis 110 MPa, einer Druckfestigkeit nach DIN 53421 bei 10% Stauchung von 10 bis 18 MPa, einer Shore-D-Härte nach DIN 53505 von 70 bis 85 und einer linearen Wärmedehnzahl nach DIN 53122 von < 100 m/m . K . 10⁶, jeweils bei einer Rohdichte von 600 kg/m³. Bei diesen Integralschaumstoffen kommt den Eigenschaften der kompakten Deckschichten eine entscheidende Rolle zu. Diese Deckschicht hat neben der geschlossenen Oberfläche auch einen deutlich höheren E-Modul als der Integralwerkstoff. Der E-Modul der Deckschicht kann Werte bis 2000 MPa annehmen. Die genannten Bedingungen erfüllt in zufriedenstellender Weise beispielsweise der Integralschaumstoff der Fa. Bayer mit dem Handelsnamen Baydur 6510 F. Dieser Werkstoff hat bei einer Rohdichte von 600 kg/m³ einen Biege-E-Modul von 1050 M Pa, eine Druckfestigkeit von 12 M Pa, eine Shore-D-Härte von 79 und eine lineare Wärmedehnzahl von 90 m/m - K· 10⁶. Den beiden, zu dem Polyurethan reagierenden Polyol- und Isocyanatkomponenten wird beim Mischen ein flüssiges Treibmittelzugesetzt, wodurch das bei der Reaktion der Komponenten entstehende Polyurethan aufschäumt.

Auf dem Umfang der Umrahmung 3 können die Vorsprünge 10 und die Vertiefungen 12 für die Steckverbindungen grundsätzlich in beliebiger Anordnung angebracht sein. So können z. B. zwei einander gegenüberliegende Seiten mit Vorsprüngen 10, und die beiden anderen, einander gegenüberliegenden Seiten mit Vertiefungen 12 versehen sein. Statt dessen kann man aber auch je zwei aneinander angrenzende Seiten mit Vorsprüngen und Vertiefungen versehen oder, wie beim dargestellten Ausführungsbeispiel, jeweils abwechselnd einen Vorsprung 10 und eine Vertiefung 12 vorsehen.

Die Fig. 3 bis 5 veranschaulichen, wie ein Wandteil aus solchen beschriebenen Glasbausteinen innerhalb einer Maueröffnung 18 mit Hilfe des erfindungsgemässen Montage- und Wandanschlusssystems aufgebaut wird. Zu diesem Zweck wird zunächst auf den Boden 31 der Maueröffnung 18 ein U-Profilstab 20 mit den Schenkeln aufgestellt und mit Hilfe von Dübeln und Schrauben 23 auf dem Untergrund befestigt. Der U-Profilstab 20 weist in seinem Mittelsteg 21 eine Vertiefung 22 auf, deren Abmessungen so gewählt sind, dass die Vorsprünge 10 der Umrahmung eines Glasbausteins in dieser Vertiefung 22 Platzfinden. Auf diese Weise werden die Glasbausteine auf dem Profilstab 20 in ihrer Lage fixiert.

Nachdem die unterste Reihe der Glasbausteine 1 auf dem Profilstab 20 angeordnet ist, wird an die beiden äussersten Glasbausteine seitlich jeweils ein Profilabschnitt 24 mit seinem Mittelsteg angesetzt. Einzelheiten hierzu sind insbesondere aus der Fig. 4 ersichtlich. Die Profilabschnitte 24 haben eine Länge L, die genau der Höhe der umrahmten Glasbausteine entspricht. Im Querschnitt sind die Profilabschnitte 24 genauso gestaltet wie der Profilstab 20. Der Mittelsteg der Profilabschnitte 24 weist infolgedessen ebenfalls eine mittlere Vertiefung 26 von U-förmigem Querschnitt auf, in der die Verbindungsvorsprünge 10 der Glasbausteinumrahmung Platz finden. Die beiden Schenkel der Profilabschnitte 24 weisen an den Enden nach innen gerichtete Ansätze 27 auf. Ferner sind an dem Mittelsteg des Profilabschnitts 24 in der Nähe der Schenkel L-förmige Ansätze 28 vorgesehen. Durch diese Ansätze 27 und 28 werden einerseits Kammern 29 von rechteckigem Querschnitt gebildet, die zur Aufnahme von Verbindungsstücken 30 dienen, mit denen die Profilabschnitte 24 untereinander verbunden werden. Die L-förmigen Ansätze 28 haben solche Abmessungen, dass sich ihre äusseren Begrenzungsflächen in derselben Ebene befinden wie die Wandoberfläche der Vertiefung 26.

Nachdem die Profilsabschnitte 24 aus den Profilstab 20 aufgestellt und gegen die Umrahmung der Glasbausteine angedrückt sind, werden innerhalb der Profilabschnitte 24 Keile 32 mit der Breitseite auf den Profilstab 20 aufgestellt und gegen den Mittelsteg der Profilabschnitte 24 angelegt. Diese Keile 32 berühren die Aussenfläche der Vertiefungen 26 einerseits und die Ansätze 28 andererseits. Die Ansätze 28 übertragen die von dem Keil 32 ausgeübten Anpresskräfte auf die Dichtvorsprünge 6 der Umrahmung, und weiter über die Sichtwand 1' der Glasbausteine auf den auf der anderen Seite der Sichtwand 1' angeordneten Teil der Umrahmung und auf die sich anschliessenden Glasbausteine in dieser Glasbausteinreihe. Die erforderliche Anpresskraft wird erzeugt durch jeweils einen weiteren Keil 33, der mit seiner Schmalseite nach unten zwischen den Keil 32 und das benachbarte Mauerwerk geschoben und dort mit einigen Hammerschlägen eingetrieben wird. Die Standkeile 32 haben ebenso wie die Profilabschnitte 24 die gleiche Länge L, die der Höhe der Glasbausteine entspricht. Die Schubkeile 33 hingegen sind kürzer ausgebildet, so dass im verspannten Zustand ihre obere Begrenzungsfläche unterhalb des Niveaus der oberen Begrenzungsfläche der Standkeile 32 liegt. Die oberen Begrenzungsfläche der Standkeile 32 bildet die Aufsetzfläche, auf die der nächstfolgende Standkeil für die darüberliegende Steinreihe aufgestellt wird.

Die Keile 32,33 haben einen rechteckigen Querschnitt und entsprechen in ihren Breitenabmessungen etwa den Innenabmessungen der Profilabschnitte 24. Sie bestehen aus einem Werkstoff, der etwa die gleiche Druckfestigkeit aufweist wie das Material der Umrahmung 3 der Glasbausteine. Insbesondere haben sich auch hierfür Polyurethan-I ntegralschaumstoffe bewährt. Ihre Druckfestigkeit kann vorzugsweise etwas niedriger sein als die Druckfestigkeit der Glasbausteinumrahmung. Statt dessen lassen sich auch Keile mit einer höheren Druckfestigkeit verwenden, wenn man zwischen die Keile und die Glasbausteine einen Zwischenkörper zwischenschaltet, der seinerseits eine geringere Druckfestigkeit aufweist und so die gewünschte Sicherheitsfunktion übernimmt. Auf diese Weise wird verhindert, dass beispielsweise bei zu starkem Eintreiben der Keile 33, oder bei übermässig starker Wärmeausdehnung der Glasbausteinwand, die Umrahmung 3 bzw. die Dichtvorsprünge 6 Schaden nehmen, weil in solchen Fällen zunächst die Keile 32, 33 unter den Druckkräften nachgeben. Selbstverständlich ist bei der Auswahl der Werkstoffe für die Keile 32, 33 die spezifische Druckbelastung zu berücksichtigen, die sich aus der Gestaltung des Querschnitts der Profilsabschnitte 24 ergibt.

Nachdem die unterste Reihe der Glasbausteine auf diese Weise zwischen den Seitenwänden der Maueröffnung fest eingespannt ist, wird die zweite Steinreihe auf der ersten Steinreihe aufgestellt. Sodann werden in die Kammern 29 der untersten Profilabschnitte 24 Verbindungsstücke 30 eingeschoben (s. auch Fig. 9), und auf die untersten Profilabschnitte 24 über die Verbindungsstücke 30 jeweils ein weiterer Profilabschnitt 24 aufgestellt und gegen die anliegende Glasbausteinumrahmung angelegt. Nunmehr wird auf die gleiche Weise wie zuvor durch Anordnung jeweils eines Standkeils 32, der auf den darunter befindlichen Standkeil 32 aufgesetzt wird, und durch Eintreiben jeweils eines Schubkeils 33 die zweite Glasbausteinreihe zusammengepresst. Diese Vorgänge werden wiederholt, bis die oberste Glasbausteinreihe auf diese Art verlegt ist.

Zum Anschluss der obersten Glasbausteinreihe an die obere Begrenzung der Mauerwerksöffnung wird ein Profilstab 36, der wiederum den gleichen Querschnitt aufweist wie der Profilstab 20 und die Profilabschnitte 24, auf die oberste Glasbausteinreihe aufgepresst. Der Hohlraum zwischen dem Profilstab 36 und dem Mauerwerk 34 wird mit einem Kunstharzschaum 37 ausgeschäumt, und die verbleibenden Fugen werden mit jeweils einem Dichtstrang 38 aus dauerelastischem Kitt abgedichtet. Ebenso werden zum Schluss die senkrechten Fugen zwischen den Profilabschnitten 24 und den senkrechten Wänden 35 der Mauerwerksöffnung mit jeweils einem Dichtstrang 38 aus dauerelastischem Kitt abgedichtet.

Bei der in Fig. 6 dargestellten Ausführungsform für das erfindungsgemässe Verlegesystem wird wiederum zunächst auf dem Boden der Mauerwerksöffnung ein U-Profil als Unterlage für die unterste Steinreihe befestigt. Sodann wird auf den beiden vertikalen Seitenwänden der Mauerwerksöffnung je ein sich über die ganze Höhe der Mauerwerksöffnung erstreckender U-Profilstab 40 mit Hilfe von Klebersträngen 41 in der Weise befestigt, dass das U-Profil zu den Glasbausteinen hin geöffnet ist. Für den Seitenanschluss an die Glasbausteine werden anstelle metallischer U-Profile Profilkörper 42 aus Kunststoff verwendet. Die Profilkörper 42 haben wiederum dieselbe Höhe wie die umrahmten Glasbausteine. Im Querschnitt gesehen weisen sie auf der an der Umrahmung 3 des Glasbausteins anliegenden Seite eine durchgehende Vertiefung 43 auf, deren Breite und Tiefe den Abmessungen der Verbindungsvorsprünge 10 entsprechen. Die der Vertiefung 43 gegenüberliegende Seite des Profilskörpers 42 ist eben ausgebildet. Die Breite C des Profil körpers 42 entspricht der Breite der Umrahmung 3. Der Profilkörper 42 ist vorzugsweise aus dem gleichen Material hergestellt wie die Umrahmung 3.

Sobald eine Glasbausteinreihe zusammengestellt ist, wird jeweils seitlich auf den äussersten Stein ein Profilkörper 42 aufgeschoben. Die Profilkörper 42 ragen jeweils in das U-Profil 40 hinein. Nun wird zwischen den Mittelsteg des U-Profils 40 und den Profilkörper 42 ein Keil 32 gestellt, und zwischen diesen Keil 32 und den Mittelsteg des U-Profils 40 ein Keil 33 von oben eingetrieben, wodurch die Glasbausteine in dieser Reihezusammengepresst werden. In die Fugen zwischen dem U-Profil 40 und den Profilkörpern 42 werden anschliessend Schaumstoffstreifen 44 eingelegt. Die Abdichtung zwischen dem U-Profil 40 und dem Mauerwerk bzw. den Profilkörpern 42 erfolgt wiederum durch Ausspritzen mit einer dauerplastischen Dichtmasse 38.

Fig. 7 zeigt ein Ausführungsbeispiel, bei dem ebenso wie bei dem zuletzt beschriebenen Beispiel auf den vertikalen Wänden 35 der Mauerwerksöffnung U-Profilstäbe 40 über Kleberstränge 41 befestigt sind. Zwischen die Schenkel dieser U-Profile 40 werden Profilabschnitte 24 eingeschoben. Diese Profilabschnitte 24, die dieselbe Höhe aufweisen wie die umrahmten Glasbausteine, sind anhand der Fig. 3 bis 5 ausführlich beschrieben worden. Das Innenmass I des U-Profils 40 entspricht dem Aussenmass A der Profilabschnitte 24. Die Profilabschnitte 24 können innerhalb des U-Profils 40 unterschiedlich weit eingeschoben werden,so dass die üblichen Masstoleranzen hierdurch ausgeglichen werden können. Der erforderlicheAnpressdruck in horizontaler Richtung innerhalb einer jeden Glasbausteinreihe wird wie in den voraufgehenden Beispielen durch Einsetzen des Standkeils 32 und Eintreiben des Schubkeils 33 bewirkt. Die verbleibenden Fugen werden durch Ausspritzen mit einer dauerplastischen Dichtmasse 38 abgedichtet.

Das in Fig. 8 dargestellte Ausführungsbeispiel unterscheidet sich von den bisher beschriebenen Beispielen dadurch, dass Profilabschnitte 46 zum Einsatz kommen, deren Schenkel eine grössere Länge aufweisen als die Schenkel der Profilabschnitte 24. Auf diese Weise wird es möglich, grössere Zwischenräume zwischen den Glasbausteinen und den vertikalen Wänden 35 zu überbrücken. Bei Verwendung der gleichen Keile 32, 33 sind in diesem Fall zusätzliche Distanzkörper 47 erforderlich, die zwischen den Mittelsteg der Profilabschnitte 46 und den Standkeil 32 zwischengeschaltet werden. Auch diese Distanzkörper 47 bestehen bevorzugt aus dem gleichen Material wie die Umrahmung 3, nämlich aus einem Polyurethan-Integralschaum. Die übereinander angeordneten Profilabschnitte 46 sind miteinander durch Verbindungsstücke 48 verbunden.

Fig. 9 veranschaulicht in Form einer perspektivischen Darstellung noch einmal den Aufbau der Profilabschnitte 24 und ihre gegenseitige Verbindung mit Hilfe der Verbindungsstücke 30.

Eine weitere Möglichkeit für den unteren und den oberen Wandanschluss eines erfindungsgemäss aufgebauten Wandteils aus Glasbausteinen ist in Fig. 10 dargestellt. In diesem Fall sind zwischen das Bodenprofil 20 und das Mauerwerk 31 zwei Metallprofile 50, 51 und 52 zwischengeschaltet. Diese Metallprofile 50, 51 und 52 haben die Aufgabe, evtl. zwischen die Dichtvorsprünge 6 eingedrungenes Wasser abzuführen. Zu diesem Zweck sind die Profile 50, 51 und 52 im Querschnitt derart winkelig ausgebildet, dass die horizontalen Schenkel durch Keile 53 unterstützt derart geneigt angeordnet sind, dass das evtl. eingedrungene Wasser durch Bohrungen 54 in dem Profil 20 und durch Bohrungen 55 in dem Profil 52 über die Wassernase 56 des Profils 51 abläuft.

Der obere Wandanschluss umfasst in diesem Fall anstelle eines U-Profils zwei L-Profile 58, 59. Das L-Profil 58, wird' auf dem Mauerwerk 34 auf geeignete Weise befestigt. Nachdem die oberste Glasbausteinreihe montiert ist, wird ein Profilstab 20' auf die umrahmten Glasbausteine aufgepresst. Der eine Schenkel des Profilstabs 20' liegt an dem nach unten ragenden Schenkel des L-Profils 58 an. Der Zwischenraum zwischen dem L-Profil 58 und dem U-Profilstab 20' wird sodann mit einem Kunststoffschaum 60 ausgefüllt. Anschliessend wird die verbliebene Öffnung durch Überschieben des L-Profils 59 geschlossen, und die verbleibenden Fugen werden durch Ausspritzen mit einer Dichtmasse 38 abgedichtet.

## Patentansprüche

1. Verfahren zum Veffegen von mit einer massgenauen Umrahmung aus einem Kunststoff versehenen Glasbausteinen innerhalb einer Maueröffnung, bei dem die Glasbausteine reihenweise zu einem Wandteil zusammengesetzt werden, dadurch gekennzeichnet, dass nach dem Zusammensetzen einer Reihe von Glasbausteinen (1) wenigstens auf einer Seite der Steinreihe zwischen dem äussersten Glasbaustein und.dem angrenzenden Mauerwerk ein die Höhe (L) eines umrahmten Glasbausteines aufweisender Keil (32) angeordnet und durch Eintreiben eines mit diesem Keil (32) zusammenwirkenden zweiten Keils (33) zwischen den Keil (32) und das Mauerwerk die Glasbausteine (1) innerhalb dieser Steinreihe zusammengepresst werden.

2. Verfahren nach Anspruch 1, dadurch gekennzeichnet, dass zwischen das Keilpaar (32, 33) und den benachbarten Glasbaustein (1) ein die Höhe (L) des umrahmten Glasbausteins (1) aufweisender Profilabschnitt (24; 42; 46) mit einem dem Querschnitt der Umrahmung (3) angepassten Profilquerschnitt zwischengeschaltet wird.

3. Verfahren nach den Ansprüchen 1 und 2, dadurch gekennzeichnet, dass auf den vertikalen Wänden des an die Glasbausteinwand angrenzenden Mauerwerks zu den Glasbausteinen (1) hin geöffnete U-Profilstäbe (40) angeordnet werden, zwischen deren Schenkel die an den Glasbausteinen anliegenden Profilabschnitte (24; 42; 46) angeordnet werden, wobei sich die Keilpaare (32, 33) gegen den Mittelsteg des U-Profils (40) einerseits und gegen die Profilabschnitte (24; 42; 46) andererseits abstützen.

4. In einer Maueröffnung eingesetzter Wandteil aus mit einer massgenauen Umrahmung aus Kunststoff versehenen Glasbausteinen, dadurch gekennzeichnet, dass in jeder horizontalen Glasbausteinreihe zwischen den äusseren Glasbausteinen (1 ) und dem Mauerwerk wenigstens auf einer Seite ein gegeneinander verkeiltes Kraftkeilpaar (32, 33) angeordnet ist, dessen einer Keil (32) die Höhe (L) eines umrahmten Glasbausteins aufweist und jeweils als Stütze für den Keil (32) in der darüberliegenden Glasbausteinreihe dient.

5. Wandteil nach Anspruch 4, dadurch gekennzeichnet, dass in jeder Glasbausteinreihe zwischen den äussersten Glasbausteinen und dem Keilpaar (32, 33) ein die Höhe des umrahmten Glasbausteins (L) aufweisender Profilabschnitt (24; 42; 46) mit einem dem Querschnitt der Umrahmung (3) angepassten Profilquerschnitt zwischengeschaltet ist.

6. Wandteil nach den Ansprüchen 4 und 5, dadurch gekennzeichnet, dass auf den vertikalen Wänden des an die Glasbausteinwand angrenzenden Mauerwerks zu den Glasbausteinen (1) hin geöffnete U-Profilstäbe (40) angeordnet sind, zwischen deren Schenkel die an den Glasbausteinen anliegenden Profilabschnitte (24; 42; 46) angeordnet sind, wobei die Keilpaare (32, 33) zwischen dem Mittelsteg des U-Profils (40) einerseits und zwischen den Profilabschnitten (24; 42; 46) andererseits angeordnet sind.

7. Wandteil nach einem der Ansprüche 5 oder 6, dadurch gekennzeichnet, dass für den unteren und den oberen Wandanschluss durchgehende Profilstäbe (20, 36) zwischen den Glasbausteinen und dem benachbarten Mauerwerk angeordnet sind, die denselben Querschnitt aufweisen wie die seitlich angeordneten Profilabschnitte (24; 46).

8. Wandteil nach einem oder mehreren der Ansprüche 4 bis 7, dadurch gekennzeichnet, dass die Profilabschnitte (24; 46) und die durchgehenden Profilstäbe (20, 36) einen im wesentlichen U-förmigen Querschnitt aufweisen, dass im Mittelsteg des Profils eine in Längsrichtung des Profils durchgehende Vertiefung (22,26) gebildet ist, deren Breiten- und Tiefenabmessungen den Abmessungen der Verbindungsvorsprünge (10) der Umrahmung (3) der Glasbausteine (1) entsprechen, dass an den Enden der Schenkel des Profils nach hinten gerichtete Ansätze (27) angeordnet sind, die mit den Schenkeln Kammern (29) zur Aufnahmevon Verbindungsstücken (30) bilden, und dass an dem Mittelsteg die Kammern (29) begrenzende Ansätze (28) angeordnet sind, die für die Übertragung der von dem Keilpaar (32, 33) ausgeübten Druckkräfte auf die Glasbausteine dienen.

9. Wandteil nach den Ansprüchen 7 und 8, dadurch gekennzeichnet, dass für den oberen Wandanschluss (Fig. 10) an dem Mauerwerk ein im Querschnitt L-förmiger Profilstab (58) befestigt ist, der den die Glasbausteine einfassenden Profilstab (20') aufnimmt und durch einen zweiten L-förmigen Profilstab (59) geschlossen ist.

10. Wandteil nach einem der Ansprüche 4 bis 9, dadurch gekennzeichnet, dass die Umrahmungen (3) der Glasbausteine (1) mit Dichtvorsprüngen (6) versehen sind, die zwei durch eine nutförmige Vertiefung (8) voneinander getrennte Dichtflächen (7) bilden, und dass in einer der nutförmigen Vertiefungen (8) eine Dichtschnur (16) angeordnet ist.

11. Wandteil nach einem oder mehreren der Ansprüche 4 bis 10, dadurch gekennzeichnet, dass die Umrahmung (3) der Glasbausteine (1) aus einem harten Polyurethan-Integralschaumstoff mit einer formgeschäumten Rohdichte von 400 bis 700 kg/m³, einer Druckfestigkeit nach DIN 53421 bei 10% Stauchung von 10 bis 18 M Pa und einer Shore-D-Härte von 70 bis 85 besteht, und mit dreidimensionalen, eine feste Steckverbindung ermöglichenden Vorsprüngen (10) und Ausnehmungen (12) versehen ist.

12. Wandteil nach den Ansprüchen 4 bis 11, dadurch gekennzeichnet, dass die Keile (32, 33) aus einem Kunststoff, insbesondere aus einem PU-Integralschaumstoff, mit einer im Vergleich zu der Druckfestigkeit der Umrahmung (3) geringeren Druckfestigkeit bestehen.

13. Wandteil nach den Ansprüchen 4 bis 13, dadurch gekennzeichnet, dass die Keile (32, 33) aus einem Werkstoff mit hoher Druckfestigkeit bestehen und dass zwischen die Keile (32, 33) und die angrenzenden Glasbausteine ein Zwischenkörper mit einer im Vergleich zu der Druckfestigkeit der Umrahmung (3) geringeren Druckfestigkeit zwischengeschaltet ist.

14. Montagesystem für den Aufbau und den Wandanschluss eines aus massgenauen Umrahmungen aus Kunststoff aufweisenden Glasbausteinen bestehenden Wandteils, dadurch gekennzeichnet, dass es für den oberen und den unteren Wandanschluss bestimmte Profilstäbe (20, 36) und für den seitlichen Wandanschluss bestimmte Profilabschnitte (24) von einer der Höhe (L) der umrahmten Glasbausteine (1) entsprechenden Länge, und innerhalb dieser Profilabschnitte (24) anzuordnende Keilpaare (32, 33) mit einem der Höhe (L) der Glasbausteine (1 ) entsprechenden Keil (32) umfasst, wobei die Profilstäbe (20, 36) und die Profilabschnitte (24) stranggepresste Leichtmetallprofile mit demselben im wesentlichen U-förmigen Querschnitt sind, dessen Mittelsteg mit einer Vertiefung (22, 26) versehen ist, die mit Vorsprüngen (10) der Glasbausteinumrahmung (3) zusammenwirkt.

## Claims

1. A method of laying glass components provided with a precision surround of a plastic within a wall opening, in which the glass components are put together in a row as a wall part, characterized in that after the putting together of a row of glass components (1) on at least one side of the component row a wedge (32) is arranged between the outermost glass component and the adjacent wall masonry, said wedge (32) having the same height (L) as a frame glass component, and by driving in a second wedge (33) cooperating with this wedge (32) between the same and the wall the glass components (1) are pressed together within this row of components.

2. The method as claimed in Claim 1, characterized in that a portion of a section (24; 42; 46) having the same height (L) as the framed glass component (1) is placed between the air of wedges (32, 33) and the adjacent glass components (1), said portion having a cross-section corresponding to the cross-section of the frame (3).

3. The method as claimed in Claims 1 and 2, characterized in that channel sections (40) are placed on the vertical walls of the wall masonry adjacent to the glass component wall with the opening of the channel cross-section turned towards the glass components (1) and the portions of section (24; 42; 46) resting on the glass components are placed between the flanges of the sections (40), and the pairs of wedges (32, 33) on the one hand engage the middle web of the channel section (40) and on the other hand engage the portions of section (24; 42; 46).

4. A wall part placed in a wall opening, said wall part being made up of glass components provided with a precision frame of plastic, characterized in that a pair of driving wedges (32, 33) acting on each other is placed in each horizontal row of glass components between the outer glass components

(1) and the wall masonry on at least one side, and the one wedge (32) has the same height (L) as a framed glass component and respectively serves as a support for the wedge (32) in the row of glass components placed thereover.

5. The wall part as claimed in Claim 4, characterized in that a portion of section (24; 42; 46) is placed in each glass component row between the outermost glass components and the pair of wedges (32, 33), said portion of section having a cross-section adapted to that of the frame (3).

6. The wall part as claimed in Claims 4 and 5, characterized in that channel sections (40) are placed on the vertical walls of the wall masonry adjacent to the glass component wall with the opening of the channel cross-section turned towards the glass components (1) and the portions of section (24; 42; 46) resting on the glass components are placed between the flanges ofthe sections (40), and the pairs of wedges (32, 33) on the one hand engage the middle web of the channel section (40) and on the other hand engage the portions of section (24; 42; 46).

7. The wall part as claimed in one of Claims 5 or 6, characterized in that continuous sections (20, 36) for the lower and the upper connection of the wall are placed between the glass components and the adjacent wall masonry, such sections having the same cross-section as the laterally placed portions of section (24; 46).

8. The wall part as claimed in one or more of Claims 4 through 7, characterized in that the portions of section (24; 46) and the continuous sections (20, 36) have a generally channel cross-section, in that a depression (22, 26) is formed in the middle web of the section extending in the length direction, the breadth and depth of the depression corresponding to the dimensions of the connecting projections (10) oftheframe (3) ofthe glass components (1), in that backwardly directed heads (27) are placed at the ends of the flanges of the section, such heads (27) cooperating with the flanges to form chambers (29) to receive connection members (30), and in that heads (28) are placed on the middle web to limit the chambers (29), such heads (28) serving to transmit the compressive forces, exerted by the pair of wedges (32, 33), to the glass components.

9. The wall part as claimed in Claims 7 and 8, characterized in that an L section (58) for the upper connection of the wall (Fig. 10) is secured to the wall masonry, such section receiving the section (20') surrounding the glass component and being closed by the second L section (59).

10. The waif part as claimed in one of Claims 4 through 9, characterized in that the frames (3) of the glass components (1) are provided with sealing projections, (6) which form two sealing faces (7) separated by a groove-like depression (8) and a sealing string (16) is placed in one of the groove-like depressions (8).

11. The wall part as claimed in one or more of Claims 4 through 10, characterized in that the frame (3) of the glass components (1) consists of a hard polyurethane integral foam material with a foam molded bulk density of 400 to 700 kg/m³, a compressive strength in accordance with DsN 53,421 at 10% compression of 10 to 18 MPa and a shore D hardness of 70 to 85, and is provided with three-dimensional' projections (10) and recesses (12) for male and female joints.

12. The wall part as claimed in one of Claims 4 through 11, characterized in that the wedges (32, 33) are made of a plastic, more especially a polyurethane integral foam material with a compressive strength that is lower than that of the frame (3).

13. The wall part as claimed in Claims 4 through 13, characterized in that the wedges (32, 33) consist of a material with a high compressive strength and in that between the wedges (32, 33) and the adjacent glass components there is an intermediate member with a compressive strength that is low in comparison with that of the compressive strength of the frame (3).

14. An assembly system for the erection and connection with a wall part consisting of glass components having precision frames of plastic, characterized in that it comprises sections (20,36) intended for the upper and the lower wall connection and portions of sections (24) for the lateral wall connection and having a length equal to the height (L) of the framed glass components (1) and wedge pairs (32, 33) to be placed within these portions of section, said pairs (32, 33) having a wedge (32) corresponding to the height (L) of the glass components (1), and the sections (20, 36) and the portions of section (24) are extruded light alloy sections with the same generally channel cross-section, whose middle web is provided with a depression (22, 26), which cooperates with the projections (10) of the glass component frame (3).

## Revendications

1. Procédé de pose, dans une baie de mur, de blocs de verre pourvus d'un encadrement de dimensions précises en matière plastique, selon lequel les blocs de verre sont assemblés, rangée par rangée, en une partie de paroi, caractérisé en ce que, après assemblage d'une rangée de blocs de verre (1), un coin (32) présentant la hauteur (L) d'un bloc de verre encadré est placé au moins d'un côté de la rangée de blocs, entre le bloc extérieur et la maçonnerie adjacente et, par enfoncement d'un second coin (33) coopérant avec le premier coin (32), entre le coin (32) et la maçonnerie, les blocs de verre (1) de cette rangée sont pressés les uns contre les autres.

2. Procédé suivant la revendication 1, caractérisé en ce qu'entre les deux coins (32,33) et le bloc de verre (1) adjacent est intercalé un segment de profilé (24; 42; 46) présentant la hauteur (L) du bloc de verre (1) encadré, dont la section profilée est adaptée à la section de l'encadrement (3).

3. Procédé suivant les revendications 1 et 2, caractérisé en ce que sur les parois verticales de la maçonnerie adjacente à la paroi en blocs de verre sont montées des barres profilées en U (40) ouvertes vers les blocs de verre (1 ) et entre les ailes desquelles sont disposés les segments de profilés (24; 42; 46) appliqués sur les blocs de verre, les paires de coins (32, 33) prenant appui d'une part contre l'aile médiane du profilé en U (40) et d'autre part contre les segments de profilés (24; 42; 46).

4. Partie de paroi insérée dans une baie de mur et faite de blocs de verre pourvus d'un encadrement en matière plastique de dimensions précises, caractérisée en ce que dans chaque rangée horizontale de blocs de verre, entre les blocs de verre (1 ) extérieurs et la maçonnerie, une paire de coins de force (32, 33) disposés tête-bêche est prévue, l'un des coins (32) ayant la hauteur (L) d'un bloc de verre encadré et servant de support pour le coin (32) de la rangée de blocs de verre surjacente.

5. Partie de paroi suivant la revendication 4, caractérisée en ce que dans chaque rangée de blocs de verre, entre les blocs de verre extérieurs et les deux coins (32, 33), est intercalé un segment de profilé (24; 42; 46) présentant la hauteur du bloc de verre (L) encadré, dont la section profilée est adaptée à la section de l'encadrement (3).

6. Partie de paroi suivant les revendications 4 et 5, caractérisée en ce que sur les parois verticales de la maçonnerie adjacente à la paroi en blocs de verre sont disposées des barres profilées en U (40) ouvertes vers les blocs de verre et entre les ailes desquelles sont montés les segments de profilés (24; 42; 46) adjacents aux blocs de verre, les deux coins (32, 33) étant disposés entre l'aile médiane du profilé en U (40) d'une part et les segments de profilés (24; 42; 46) d'autre part.

7. Partie de paroi suivant l'une des revendications 5 ou 6, caractérisée en ce que des barres profilées continues (20, 36) pour le raccord inférieur et le raccord supérieur à la paroi sont disposées entre les blocs de verre et la maçonnerie voisine et présentent la même section que les segments de profilés (24; 46) disposés latéralement.

8. Partie de paroi suivant l'une des revendications 4 à 7, caractérisée en ce que les segments de profilés (24; 46) et les barres profilées continues (20, 36) présentent une section transversale essentiellement en forme de U, qu'un renfoncement (22, 26) continu dans le sens longitudinal du profilé est formé dans l'âme médiane de ce profilé, la largeur et la profondeur de ce renfoncement correspondant aux dimensions des saillies d'assemblage (10) de l'encadrement (3) des blocs de verre (1 ), qu'aux extrémités des ailes du profilé sont prévues des saillies (27) orientées vers l'arrière, qui forment avec les ailes des chambres destinées à recevoir des pièces de jonction (30), et que sur l'aile médiane sont prévues des saillies (28) délimitant les chambres (29), qui sont destinées à transmettre aux blocs de verre les forces de pression exercées par la paire de coins (32, 33).

9. Partie de paroi suivant les revendications 7 et 8, caractérisée en ce que, pour le raccord de paroi supérieur (fig. 10) à la maçonnerie, une barre profilée de section en L (58) est fixée, cette barre recevant la barre profilée (20') entourant les blocs de verre et étant fermée par une deuxième barre profilée en L (59).

10. Partie de paroi suivant l'une des revendications 4 à 9, caractérisée en ce que les encadrements (3) des blocs de verre (1 ) sont pourvus de saillies d'étanchéité (6) qui forment deux surfaces d'étanchéité (7) séparées l'une de l'autre par un creux en forme de rainure (8), et un cordon d'étanchéité (16) est disposé dans un des creux en forme de rainure (8).

11. Partie de paroi suivant l'une des revendications 4 à 10, caractérisée en ce que l'encadrement (3) de" blocs de verre (1 ) est fait d'un polyuréthanne expansé dur à peau intégrée présentant un poids spécifique apparent après expansion dans un moule de 400 à 700 kgjm³, une résistance à la pression selon la norme DIN 53421 pour un écrasement de 10% de 10 à 18 MPa et une dureté Shore D de 70 à 85, et est pourvu de saillies (10) et d'évidements (12) tridimensionnels permettant un assemblage solide par emboîtement.

12. Partie de paroi suivant l'une des revendications 4 à 11, caractérisée en ce que les coins (32, 33) sont faits d'une matière plastique, en particulier d'un polyuréthanne expansé à peau intégrée présentant une résistance à la pression plus faible que celle de l'encadrement (3).

13. Partie de paroi suivant l'une des revendications 4 à 12, caractérisée en ce que les coins (32, 33) sont faits d'une matière première présentant une résistance élevée à la pression, et entre les coins (32, 33) et les blocs de verre adjacents est intercalé un corps intermédiaire présentant une résistance à la pression plus faible que la résistance à la pression de l'encadrement (3).

14. Système de montage pour la construction et le raccordement à la paroi d'une partie de paroi faite de blocs de verre présentant des encadrements de dimensions précises en matière plastique, caractérisé en ce qu'il comprend des barres profilées (20,36) destinées aux raccords supérieur et inférieur à la paroi et des segments de profilés (24) destinés aux raccords latéraux à la paroi d'une longueur correspondant à la hauteur (L) des blocs de verre (1 ) encadrés, et des paires de coins (32, 33) à monter à l'intérieur de ces segments de profilés (24), un coin (32) correspondant à la hauteur (L) des blocs de verre (1 ), étant entendu que les barres profilées (20,36) et les segments de profilés (24) sont des profilés extrudés en alliage léger présentant la même section essentiellement en U, dont l'âme médiane présente un renfoncement (22,26) qui coopère avec des saillies (10) de l'encadrement (3) des blocs de verre.
